# EUROPÄISCHE PATENTSCHRIFT

(11) **EP 4 663 826 B1**
(45) Veröffentlichungstag und Bekanntmachung des Hinweises auf die Patenterteilung: **11.03.2026**
(21) Anmeldenummer: 24181919.2
(22) Anmeldetag: 13.06.2024
(51) Int. Cl.: D04H 18/02

(54) **FILZNADEL, NADELBRETT FÜR EINE FILZMASCHINE UND VERFAHREN ZUM EINFÜHREN EINER FILZNADEL IN EIN NADELBRETT**
FELTING NEEDLE, NEEDLE BOARD FOR FELTING MACHINE, AND METHOD FOR INSERTING A FELTING NEEDLE INTO A NEEDLE BOARD
AIGUILLE DE FEUTRE, PLAQUE À AIGUILLES POUR UNE MACHINE DE FEUTRE ET PROCÉDÉ D'INTRODUCTION D'UNE AIGUILLE DE FEUTRE DANS UNE PLAQUE À AIGUILLES

(43) Veröffentlichungstag der Anmeldung: 17.12.2025
(73) Patentinhaber: Groz-Beckert KG, 72458 Albstadt (DE)
(72) Erfinder: WEBER, Christian, 72458 Albstadt (DE); WEBER, Christoph Martin, 72461 Albstadt-Onstmettingen (DE); CHRAMEEW, Wladislaw, 72336 Balingen (DE); BRUCKER, Lars, 72336 Balingen (DE); WIZEMANN, Gustav, 72469 Messstetten, Hossingen (DE)

(56) Entgegenhaltungen:
- EP-A1- 1 069 224
- EP-A1- 2 218 814
- EP-A1- 3 266 919
- CH-A- 343 353
- CN-A- 102 797 116

## Beschreibung

Die vorliegende Erfindung betrifft eine Filznadel. Filznadeln sind z.B. als Kerbennadel zum Verdichten von Vliesstoffen oder als Gabelnadel zum Strukturieren von Vliesstoffen bekannt. Filznadeln sind in der Regel längliche Stahlteile, die im Einsatz mit einem an deren vorderen Ende in deren Längsrichtung angeordneten Arbeitsabschnitt Vliesstoffe behandeln und mit einem Schaft an deren hinteren Ende in einem Nadelbrett oder einer vergleichbaren Einrichtung einer Filzmaschine gehalten werden. In dem so genannten Nadelbrett sind zum Halten der Filznadeln Durchgangsbohrungen vorgesehen, in die die Filznadeln eingeführt werden. Der Schaft der Filznadel ist in der Regel zylindrisch und mit einem Durchmesser ausgeführt, so dass der Schaft der Filznadel in der Bohrung des Nadelbretts unter Vorspannung gehalten wird und klemmt. Die Vorspannung ist hierbei so stark, dass die Filznadel in der Regel nicht von Hand in die Bohrung eingeführt werden kann, sondern nur mit Hilfe eines Werkzeugs. Häufig ist das Werkzeug ein Hammer oder ein vergleichbares Werkzeug, mit dem die Filznadel in das Nadelbrett eingeschlagen wird. Zusätzlich ist häufig ein endseitiger Fuß der Filznadel, der zur Längserstreckung der Filznadel in ihrer Längsrichtung um ungefähr 90° abgewinkelt angeordnet ist und zu deren Längspositionierung zum Nadelbrett dient, in einer Nut des Nadelbretts aufgenommen. Das Einführen der Filznadeln in das Nadelbrett und das Entnehmen der Filznadeln aus dem Nadelbrett kann sehr zeitaufwändig sein, weshalb auch Hilfsmaschinen zur Automatisierung dieses Vorgangs verwendet werden. Letztlich löst aber auch ein maschinell automatisiertes Einführen und Entnehmen nicht die Probleme mit der Handhabung der Filznadeln, die gemäß dem Stand der Technik dadurch entstehen, dass die Filznadeln und insbesondere deren Schaft derart in eine Bohrung des Nadelbretts eingesetzt werden, dass der Schaft der Filznadeln an seiner Außenfläche unter Vorspannung in der Bohrung des Nadelbretts gehalten wird. Diese Vorgehensweise kann zu Verschleiß am Nadelbrett, insbesondere an der zylinderförmigen Innenfläche der Bohrung führen. Bei fortgeschrittenem Verschleiß muss das Nadelbrett ersetzt oder aufwändig - zum Beispiel unter Verwendung von Kunststoffhülsen - repariert werden, damit die Nadeln nicht unkontrolliert herausfallen oder sich in der Bohrung zur Bohrungsachse schräg anordnen. In der Regel weisen Filznadeln einen Arbeitsabschnitt auf, der im Vergleich zum Schaft in seinem Durchmesser stark reduziert ist. Zwischen dem verhältnismäßig dicken Schaft und dem Arbeitsabschnitt können mehrere, stufenartig reduzierte Abschnitte der Filznadel vorliegen. Die Filznadeln werden im Betrieb immer auch auf Biegung und Knickung belastet. Stufenartig reduzierte Abschnitte werden anwendungsbezogen an der Filznadel vorgesehen, um je nach Anwendung der Filznadel die notwendige Steifigkeit aber auch die erforderliche Elastizität angesichts der auftretenden Belastung zu verleihen.

Die DE3105358A1 schlägt zur Verringerung eines Teils der vorgenannten Probleme ein Nadelbrett vor, bei dem die Füße der Filznadeln in einer schwalbenschwanzförmigen Nut gehalten werden.

Die EP2218812A1 offenbart einen Schaftabschnitt mit einem maximalen Durchmesser und zwei symmetrisch angeordnete Schenkel als Fuß, um eine symmetrische Krafteinleitung für die Filznadel zu realisieren. Die EP2218814A1 offenbart einen Schaftabschnitt mit einem größeren Querschnitt im Vergleich zu angrenzenden Abschnitten wie Schaft und Fuß. Durch die verringerten Querschnittsflächen soll Masse eingespart und eine höhere Arbeitsgeschwindigkeit erreicht werden. Den beiden vorgenannten Lösungen ist gemeinsam, dass die sonst übliche Handhabung der Filznadeln und die Verwendung üblicher Nadelbretter stark erschwert bzw. unmöglich wird. Filznadeln sind auch von CH 343 353 A und CN 102 797 116 A bekannt.

Ausgehend von dem angeführten Stand der Technik kann es als Aufgabe der vorliegenden Erfindung angesehen werden, eine Filznadel anzugeben, die eine verbesserte Handhabung bei universeller Einsetzbarkeit in üblichen Nadelbrettern und Hilfsmaschinen gestattet.

Die Aufgabe wird durch die erfindungsgemäße Filznadel gemäß Anspruch 1, das erfindungsgemäße Nadelbrett gemäß Anspruch 10 und das erfindungsgemäße Verfahren zum Einführen einer Filznadel in ein Nadelbrett gemäß Anspruch 13 gelöst.

Die erfindungsgemäße Filznadel weist einen Schaft auf, der an ein hinteres Ende der Filznadel in deren Längsrichtung angrenzt. Weiter weist die erfindungsgemäße Filznadel einen Arbeitsabschnitt auf, der an ein vorderes Ende der Filznadel in deren Längsrichtung angrenzt. Der Arbeitsabschnitt ist vorzugsweise dazu eingerichtet im Betrieb in einer Filzmaschine auf Fasern einzuwirken. Dazu kann der Arbeitsabschnitt zum Beispiel Kerben, einen gabelförmigen Endbereich oder jede sonstige Ausführung aufweisen. Der Schaft ist vorzugweise dazu eingerichtet, die Filznadel an einem Nadelbrett festlegen zu können. Dazu kann der Schaft endseitig einen abgewinkelten Fußabschnitt aufweisen. Weiter kann der Schaft zum Festlegen der Filznadel in einem Nadelbrett zumindest einen zylindrischen Abschnitt aufweisen, der einen Durchmesser aufweisen kann, der auf den Durchmesser einer Durchgangsbohrung eines Nadelbretts, in das die Filznadel eingesetzt werden soll, abgestimmt sein kann. Der Schaft weist einen Spannabschnitt und einen Führungsabschnitt auf. Der Führungsabschnitt ist in Längsrichtung weiter vorne angeordnet als der Spannabschnitt. Der Spannabschnitt kann zumindest abschnittsweise zylindrisch ausgebildet sein. Der Führungsabschnitt kann zumindest abschnittsweise zylindrisch ausgebildet sein. Ein senkrecht zur Längsrichtung zu messender Führungsdurchmesser des Führungsabschnitts ist kleiner als ein senkrecht zur Längsrichtung zu messender Spanndurchmesser des Spannabschnitts. Die erfindungsgemäße Filznadel ist dadurch gekennzeichnet, dass der Führungsdurchmesser maximal 12%, bevorzugt maximal 9% und am meisten bevorzugt maximal 6% kleiner ist als der Spanndurchmesser.

Durch den geringen Unterschied der Durchmesser des Spannabschnitts und des Führungsabschnitts sind die Filznadeln beim Einführen einerseits ohne übermäßiges Spiel und somit präzise geführt und andererseits ermöglicht der kleinere Durchmesser des Führungsabschnitts ein einfaches, händisches Einführen, ohne dass die Verwendung eines Werkzeugs schon frühzeitig notwendig wäre. Ein Werkzeug zum Einführen der Filznadel in das Nadelbrett kann ein Hammer oder ein vergleichbares Werkzeug sein, mit dem die Filznadel durch Schläge auf deren hinteres Ende (häufig den Fuß) in das Nadelbrett eingeschlagen werden kann. Die Filznadel wird durch die präzise Führung und die reduzierte überstehende Länge weniger leicht krummgeschlagen. Eine Filznadel, die beim Einführen krumm geschlagen wurde und somit nicht mehr exakt senkrecht zur Brettoberfläche steht, kann im Betrieb zum Beispiel auf eine Stichplatte, Abstreiferplatte oder ein vergleichbares Funktionselement treffen und in der Folge weiter verbiegen und abbrechen. Bei einem Einführen mit häufig wiederholtem, werkzeugunterstütztem Einschlagen der Filznadel kann es außerdem zu einer Beschädigung des Endes der Filznadel (zum Beispiel des Fußes) kommen. Auch das Ausschlagen ist durch den reduzierten Durchmesser des Führungsabschnitts vereinfacht, da der Spannabschnitt verkürzt ist, und weniger Strecke unter Vorspannung überwunden werden muss. Die Steifigkeit des Schaftes der Filznadel ist nicht wesentlich verringert. Dadurch, dass die erfindungsgemäße Filznadel in der Geometrie nur geringfügig von der üblichen Geometrie abweicht, kommt es nicht zu Problemen bei der Handhabung, auch nicht in Automaten oder bei Verwendung mit bestehenden Nadelbrettern. Die Bohrungen der Nadelbretter werden geschont, insbesondere die zylinderförmige Innenseite der Bohrung. Auch der Verbund zwischen Aluminium und Kunststoff, der bei üblichen, mehrlagig ausgeführten Nadelbrettern vorliegen kann, wird so weniger belastet. Die Stabilität der Filznadel gegen die im Betrieb auftretende Biege- und Knickbelastung ist nicht wesentlich reduziert. Dies ist insbesondere bei längeren Nadeln von Vorteil. Bei der Herstellung der Filznadel wird keine Bearbeitung des Spannschafts notwendig, die hohe Qualität des Ausgangsdrahtes (z.B. Oberflächengüte) kann erhalten bleiben.

Die Filznadel kann eine Kennzeichnungskerbe in Form einer lokalen Vertiefung im Schaftbereich aufweisen. Kennzeichnungskerben sind nicht umlaufend und bieten auch aufgrund ihrer Positionierung in unmittelbarer Nähe zum Fuß keine der erfindungsgemäßen Vorteile. Ferner kann die Filznadel zwischen dem Schaft und dem Arbeitsabschnitt einen oder mehrere reduzierte Abschnitte aufweisen. Ein reduzierter Abschnitt kann einen runden Querschnitt aufweisen. Der Durchmesser eines reduzierten Abschnitts kann kleiner sein als der oder die Durchmesser des Schafts, also insbesondere kleiner als der Durchmesser des Spannabschnitts und der Durchmesser des Führungsabschnitts. Der Durchmesser eines reduzierten Abschnitts kann mehr als 12% kleiner sein als der oder die Durchmesser des Schafts. Der Arbeitsabschnitt kann eine runde, dreieckförmige oder auch jede beliebige Querschnittsform aufweisen.

Der Führungsdurchmesser der erfindungsgemäßen Filznadel kann mindestens 0,5% kleiner, vorzugsweise mindestens 1% kleiner sein als der Spanndurchmesser. Kleinere Unterschiede zwischen dem Spanndurchmesser und dem Führungsdurchmesser verleihen der Filznadel nicht die erfindungsgemäße Wirkung.

Bei der Filznadel kann im Schaft in Richtung auf das hintere Ende der Filznadel in deren Längsrichtung ein Fußabschnitt angrenzend an den Spannabschnitt angeordnet sein. Der Fußabschnitt weist vorzugsweise einen Fußdurchmesser auf, der dem Spanndurchmesser entspricht. Der Fußabschnitt hat vorzugsweise einen einheitlichen Durchmesser über seine gesamte Erstreckung. Der Fußabschnitt kann zumindest abschnittsweise zum Spannabschnitt winklig verlaufen. Der Fußabschnitt kann abschnittsweise gebogen verlaufen. Der Fußabschnitt kann abschnittsweise zylindrisch verlaufen. Der Fußabschnitt kann durch biegen aus einem zylindrisch ausgeführten Schaft hergestellt worden sein. Der Fußabschnitt kann abschnittsweise zum Spannabschnitt um vorzugsweise ca. 90° abgewinkelt verlaufen. Der Winkel zwischen dem Spannabschnitt und dem winklig verlaufenden Abschnitt des Fußabschnitts kann zwischen 85° und 90° betragen. Der Fußabschnitt kann dazu eingerichtet sein, die Filznadel in deren Längsrichtung zum Nadelbrett zu positionieren. Dazu kann ein abgewinkelt verlaufender Abschnitt des Fußabschnitts am Nadelbrett zur Anlage kommen, wenn die Filznadel vollständig in eine Durchgangsbohrung des Nadelbretts eingeführt ist.

Eine summierte Länge, die dem Abstand in Längsrichtung vom hinteren Ende der Filznadel bis zum vorderen Ende des Spannabschnitts entspricht, kann zwischen 4mm und 30mm, vorzugsweise zwischen 6mm und 25mm betragen. Die summierte Länge kann der Summe der Länge des Spannabschnitts und - falls vorhanden - der Länge des Fußabschnitts entsprechen. Idealerweise kann die summierte Länge des Spannabschnitts und des optionalen Fußabschnitts so eingestellt sein, dass der Spannabschnitt die gesamte Bohrung des Nadelbretts ausfüllt und außerhalb des Nadelbretts der reduzierte Durchmesser des Führungsabschnitts vorliegt. Dadurch kann die Filznadel durch das Nadelbrett optimal gegen Verbiegung abgestützt sein und gleichzeitig kann die Bohrung des Nadelbretts gut vor starkem Verschleiß beim Einführen der Filznadel geschützt sein. Anstelle eines Fußabschnitts kann das hintere Ende der Filznadel lediglich einen zylindrischen Spannabschnitt oder ein beliebiges anderes Mittel zur Längspositionierung der Filznadel zum Nadelbrett, wie zum Beispiel eine endseitige Querschnittserweiterung oder ähnliches aufweisen. Die summierte Länge kann in jedem Fall dem Abstand in Längsrichtung vom hinteren Ende der Filznadel bis zum vorderen Ende des Spannabschnitts entsprechen.

Der Führungsabschnitt kann über seine gesamte Erstreckung in Längsrichtung einen konstanten Führungsdurchmesser aufweisen. Der Führungsabschnitt kann über seine gesamte Erstreckung in Längsrichtung einen Führungsdurchmesser aufweisen, der zwischen 0,5% und 12% kleiner ist als der Spanndurchmesser. Der Führungsabschnitt kann sich nach vorne hin verjüngend ausgeführt sein. Eine derartige konische Ausführung des Führungsabschnitts kann für bestimmte Anwendungen der Filznadel vorteilhaft sein. Meist sind Filznadeln nach dem Stand der Technik aber nicht konisch, sondern mit einer oder mehreren Verjüngungen und zylinderförmigen Abschnitten ausgeführt. Die Unterschiede im Durchmesser vom Schaft, insbesondere vom Spannschaft zu einer ersten Verjüngung beträgt bei Filznadeln nach dem Stand der Technik regelmäßig 15% oder mehr. In der Praxis haben sich feste Abstufungen und Abfolgen von Abstufungen etabliert, die vom Fachmann fast ausnahmslos bei der Auslegung einer Filznadel angewendet werden. Die Länge eines standardmäßigen Spannschaftes beträgt regelmäßig um die 30mm oder mehr. Würde eine Verjüngung um z.B. 15% bis an das Nadelbrett, das oft eine Dicke von 20mm aufweist, herangeführt werden, entstünde eine neue Filznadel, die vom Biegeverhalten und der Handhabung her so stark vom üblichen Standard abweicht, dass ein Fachmann deren Funktion und Handhabungseigenschaften zunächst als ungenügend annehmen würde.

Der Führungsabschnitt kann in Längsrichtung eine Führungslänge von mindestens 5mm, bevorzugt von mindestens 8mm aufweisen. Dadurch kann sich eine präzise Führung der Filznadel währen des Einführens in das Nadelbrett ergeben.

In der Längsrichtung betrachtet, kann zwischen dem Spannabschnitt und dem Führungsabschnitt ein Übergangsabschnitt angeordnet sein. Der Übergangsabschnitt kann einen sich linear unter einem Winkel zwischen 2° und 15°, bevorzugt zwischen 6° und 10° vom Spanndurchmesser auf den Führungsdurchmesser verkleinernden Übergangsdurchmesser aufweisen. Der Winkel kann zum Beispiel 8° betragen. Der Übergangsabschnitt kann in Längsrichtung eine Übergangslänge von höchstens 5mm aufweisen.

Ein erfindungsgemäßes Nadelbrett für eine Filzmaschine weist mindestens eine Durchgangsbohrung auf. Vorzugsweise weist das Nadelbrett eine Vielzahl von Durchgangsbohrungen auf. Das Nadelbrett weist in der mindestens einen Durchgangsbohrung eine Filznadel auf, die einen Schaft, der an ein hinteres Ende der Filznadel in deren Längsrichtung angrenzt, und einen Arbeitsabschnitt, der an ein vorderes Ende der Filznadel in deren Längsrichtung angrenzt, aufweist. Der Schaft weist einen Spannabschnitt und einen Führungsabschnitt, der in Längsrichtung weiter vorne angeordnet ist als der Spannabschnitt, auf. Ein senkrecht zur Längsrichtung zu messender Führungsdurchmesser des Führungsabschnitts ist kleiner als ein senkrecht zur Längsrichtung zu messender Spanndurchmesser des Spannabschnitts. Der Führungsdurchmesser ist maximal 12%, bevorzugt maximal 9% und am meisten bevorzugt maximal 6% kleiner als der Spanndurchmesser. Durch die Anordnung einer Filznadel mit einem entsprechenden Führungsabschnitt wird das Nadelbrett beim Einführen der Filznadel weniger belastet als beim Einführen einer Filznadel nach dem Stand der Technik, das Nadelbrett wird somit langlebiger, ohne dass dessen Verwendbarkeit und Handhabung nachteilig beeinflusst wäre. Ein optionaler Fußabschnitt der Filznadel kann in einer optionalen Nut des Nadelbretts angeordnet sein. Da die Ausführung des Fußabschnitts dem Stand der Technik entsprechen kann, können auch Nadelbretter mit Nuten erfindungsgemäß verwendet werden, ohne dass zum Beispiel die Positioniergenauigkeit des Fußes in der Nut eingeschränkt wäre.

Bei der Ausführung des erfindungsgemäßen Verfahrens zum Einführen einer Filznadel in ein Nadelbrett wird eine Filznadel, die einen Schaft, der an ein hinteres Ende der Filznadel in deren Längsrichtung angrenzt, und einen Arbeitsabschnitt, der an ein vorderes Ende der Filznadel in deren Längsrichtung angrenzt, aufweist, wobei der Schaft einen Spannabschnitt und einen Führungsabschnitt, der in Längsrichtung weiter vorne angeordnet ist als der Spannabschnitt, aufweist, ein senkrecht zur Längsrichtung zu messender Führungsdurchmesser des Führungsabschnitts kleiner ist als ein senkrecht zur Längsrichtung zu messender Spanndurchmesser des Spannabschnitts, der Führungsdurchmesser maximal 12%, bevorzugt maximal 9% und am meisten bevorzugt maximal 6% kleiner ist als der Spanndurchmesser, in eine Durchgangsbohrung des Nadelbretts von Hand eingeführt und die Filznadel hierbei durch den Führungsabschnitt der Filznadel präzise in der Durchgangsbohrung des Nadelbretts geführt, bis der Spannabschnitt der Filznadel in der Durchgangsbohrung des Nadelbretts spannt und weiterhin die Filznadel mittels eines Werkzeugs weiter in das Nadelbrett eingeführt, bis die Filznadel ihre gewünschte Längsposition zum Nadelbrett erreicht hat. Der optionale Fußabschnitt der Filznadel kann hierbei zur exakten Einstellung der gewünschten Längsposition an dem Nadelbrett zur Anlage kommen, aber auch sonstige Vorgehensweisen oder Mittel zur Längspositionierung sind erfindungsgemäß anwendbar.

Bei dem erfindungsgemäßen Verfahren ist die Fehlerhäufigkeit beim Einführen reduziert, weil die Filznadel zu dem Zeitpunkt, zu dem mit einem Werkzeug das Einführen unterstützt werden muss, die Filznadel präzise geführt ist und auch nicht mehr so weit wie üblich aus dem Nadelbrett hervorsteht. Dadurch ist ein Krummschlagen der Filznadel deutlich seltener. Die Innenseite der Bohrung des Nadelbretts wird weniger bzw. weniger lange durch den unter Vorspannung durchgleitenden Schaft der Filznadel beansprucht.
- Fig. 1: Figur 1 zeigt symbolisch eine Gesamtansicht einer erfindungsgemäßen Filznadel.
- Fig. 2: Figur 2 zeigt symbolisch den hinteren Teil der erfindungsgemäßen Filznadel in vergrößerter Ansicht.
- Fig. 3: Figur 3 zeigt symbolisch eine Schnittansicht einer erfindungsgemäßen Filznadel in einem Nadelbrett.

Figur 1 zeigt symbolisch eine Gesamtansicht einer erfindungsgemäßen Filznadel 1. Die Filznadel 1 erstreckt sich entlang ihrer Längsrichtung x von ihrem hinteren Ende, das in Figur 1 links angeordnet ist, bis zu ihrem vorderen Ende, das in Figur 1 rechts liegt. Der Schaft 2 der Filznadel 1 ist in Figur 1 entsprechend links und der Arbeitsabschnitt 3 demzufolge rechts. Der Arbeitsabschnitt 3 der Filznadel 1 hat einen dreieckförmigen Querschnitt und eine endseitige Spitze, wie für Kerbennadeln üblich. Kerben sind zur Vereinfachung nicht dargestellt. Die Filznadel 1 umfasst zwischen dem Schaft 2 und dem Arbeitsabschnitt 3 einen reduzierten Abschnitt 19. Bei allen erfindungsgemäßen Filznadeln können ein oder mehrere aber auch kein solcher reduzierter Abschnitt 19 vorliegen.

Figur 2 zeigt symbolisch den hinteren Teil der erfindungsgemäßen Filznadel 1 in vergrößerter Ansicht. Der Schaft 2 weist links einen Spannabschnitt 4 und weiter rechts einen Führungsabschnitt 5 auf. In der vergrößerten Darstellung der Figur 2 ist zu erkennen, das der Führungsdurchmesser 6 des Führungsabschnitts 5 kleiner ist als der Spanndurchmesser 7 des Spannabschnitts 4. Zwischen dem Spannabschnitt 4 und dem Führungsabschnitt 5 ist ein Übergangsabschnitt 10 mit einem sich von links nach rechts vom Spanndurchmesser 7 auf den Führungsdurchmesser 6 verändernden Übergangsdurchmesser 11 angeordnet. Die Filznadel 1 endet links in einem abgebogenen Fußabschnitt 8, der abseits des gebogenen verlaufenden Bereichs zylindrisch ausgeführt ist und einen Fußdurchmesser 9 aufweist, der dem Spanndurchmesser 7 entspricht. Der Spanndurchmesser 7 und der Fußdurchmesser 9 betragen in diesem Ausführungsbeispiel ungefähr 1,83mm, was bei Filznadeln weit verbreiteter Standard ist. Der Fußabschnitt 8 und der Spannabschnitt 4 haben in Längsrichtung x eine summierte Länge 15. Der Führungsabschnitt 5 hat in der Längsrichtung x eine Länge 16. Die Länge 17 des dazwischen liegenden Übergangsabschnitts 10 ist im Vergleich zu der summierten Länge 15 des Spannabschnitts 4 und des Fußabschnitts 8 aber auch im Vergleich zu der Länge 16 des Führungsabschnitts 5 klein.

Figur 3 zeigt symbolisch eine Schnittansicht einer erfindungsgemäßen Filznadel 1 in einem Nadelbrett 12. Das Nadelbrett 12 weist seine größte Erstreckung in einer Ebene auf, die senkrecht zur Längsrichtung x der Filznadel 1 ist, auf. Dementsprechend ist das Nadelbrett 12 der Figur 3 links und rechts abgeschnitten dargestellt. Im Nadelbrett 12 sind 4 Durchgangsbohrungen 13 dargestellt, die entlang der Schnittlinie angeordnet sind, wobei die Schnittlinie jeweils durch die Bohrungsmittelachse verläuft. In der von links zweiten Durchgangsbohrung 13 ist eine Filznadel 1 angeordnet, die entsprechend auch längs ihrer Längsmittenachse geschnitten dargestellt ist. Das Nadelbrett 12 weist eine Nut 14 auf, in dem der Fußabschnitt 8 der Filznadel 1 angeordnet ist. Der Übersichtlichkeit halber ist der Fußabschnitt 8 der Filznadel so dargestellt, dass er die Nut 14 des Nadelbretts 12 in der Richtung der Längsrichtung x der Filznadel 1 nicht ausfüllt. Wenn die Filznadel 1 vollständig in das Nadelbrett eingeführt ist, berührt - anders wie in Figur 3 dargestellt - die in Figur 3 untere Seite des Fußabschnitts 8 den Nutgrund 18 der Nut 14. Außerdem erstreckt sich die in Figur 3 obere Seite des Fußabschnitts 8 bis nach oben an den oberen Rand der Nut 14 heran, weil die Filznadel 1 ja in Figur 3 von oben entlang der Längsrichtung x der Filznadel 1 in das Nadelbrett 12 durch Schläge eines nicht dargestellten Werkzeugs in Figur 3 nach unten eingeschlagen werden muss. Wie in Figur 3 zu erkennen ist, erstreckt sich der Spannabschnitt 4 der Filznadel 1 nur wenig nach unten über das Nadelbrett 12 heraus.

| Bezugszeichenliste | |
|---|---|
| 1 | Filznadel |
| 2 | Schaft |
| 3 | Arbeitsabschnitt |
| 4 | Spannabschnitt |
| 5 | Führungsabschnitt |
| 6 | Führungsdurchmesser |
| 7 | Spanndurchmesser |
| 8 | Fußabschnitt |
| 9 | Fußdurchmesser |
| 10 | Übergangsabschnitt |
| 11 | Übergangsdurchmesser |
| 12 | Nadelbrett |
| 13 | Durchgangsbohrung |
| 14 | Nut |
| 15 | summierte Länge |
| 16 | Führungslänge |
| 17 | Übergangslänge |
| 18 | Nutgrund |
| 19 | reduzierter Abschnitt |
| x | Längsrichtung |

## Patentansprüche

1. Filznadel (1), die einen Schaft (2), der an ein hinteres Ende der Filznadel (1) in deren Längsrichtung (x) angrenzt, und einen Arbeitsabschnitt (3), der an ein vorderes Ende der Filznadel (1) in deren Längsrichtung (x) angrenzt, aufweist,
wobei der Schaft (2) einen Spannabschnitt (4) und einen Führungsabschnitt (5), der in Längsrichtung (x) weiter vorne angeordnet ist als der Spannabschnitt (2), aufweist, ein senkrecht zur Längsrichtung (x) zu messender Führungsdurchmesser (6) des Führungsabschnitts (5) kleiner ist als ein senkrecht zur Längsrichtung (x) zu messender Spanndurchmesser (7) des Spannabschnitts (4),
**dadurch gekennzeichnet, dass**
der Führungsdurchmesser (6) maximal 12%, bevorzugt maximal 9% und am meisten bevorzugt maximal 6% kleiner ist als der Spanndurchmesser (7).

2. Filznadel (1) nach Anspruch 1
**dadurch gekennzeichnet, dass**
der Führungsdurchmesser (6) mindestens 0,5% kleiner, vorzugsweise mindestens 1% kleiner als der Spanndurchmesser (7) ist.

3. Filznadel (1) nach einem der vorstehenden Ansprüche
**dadurch gekennzeichnet, dass**
im Schaft (2) in Richtung auf das hintere Ende der Filznadel (1) in deren Längsrichtung (x) ein Fußabschnitt (8) angrenzend an den Spannabschnitt (4) angeordnet ist, wobei der Fußabschnitt (8) einen Fußdurchmesser (9) aufweist, der dem Spanndurchmesser (7) entspricht und zumindest abschnittsweise winklig zum Spannabschnitt (4) verläuft.

4. Filznadel (1) nach Anspruch 3
**dadurch gekennzeichnet, dass**
der Fußabschnitt (8) abschnittsweise gebogen verläuft.

5. Filznadel (1) nach einem der vorstehenden Ansprüche
**dadurch gekennzeichnet, dass**
eine summierte Länge (15), die dem Abstand in Längsrichtung (x) vom hinteren Ende der Filznadel bis zum vorderen Ende des Spannabschnitts (4) entspricht, zwischen 4mm und 30mm, vorzugsweise zwischen 6mm und 25mm beträgt.

6. Filznadel (1) nach einem der vorstehenden Ansprüche
**dadurch gekennzeichnet, dass**
der Führungsabschnitt (5) über seine gesamte Erstreckung in Längsrichtung (x) einen konstanten Führungsdurchmesser (6) aufweist oder der Führungsabschnitt (5) über seine gesamte Erstreckung in Längsrichtung (x) einen Führungsdurchmesser (6) aufweist, der zwischen 0,5% und 12% kleiner ist als der Spanndurchmesser (7).

7. Filznadel (1) nach einem der vorstehenden Ansprüche
**dadurch gekennzeichnet, dass**
der Führungsabschnitt (5) in Längsrichtung (x) eine Führungslänge (16) von mindestens 5mm, bevorzugt von mindestens 8mm aufweist.

8. Filznadel (1) nach einem der vorstehenden Ansprüche
**dadurch gekennzeichnet, dass**
in Längsrichtung (x) zwischen dem Spannabschnitt (4) und dem Führungsabschnitt (5) ein Übergangsabschnitt (10) angeordnet ist, der einen sich linear unter einem Winkel zwischen 2° und 15°, bevorzugt zwischen 6° und 10° vom Spanndurchmesser (7) auf den Führungsdurchmesser (6) verkleinernden Übergangsdurchmesser (11) aufweist.

9. Filznadel (1) nach Anspruch 8
**dadurch gekennzeichnet, dass**
der Übergangsabschnitt (10) in Längsrichtung (x) eine Übergangslänge (17) von höchstens 5mm aufweist.

10. Nadelbrett (12) für eine Filzmaschine, das mindestens ein Durchgangsloch (13) aufweist und das in dem mindestens einen Durchgangsloch (13) eine Filznadel (1) aufweist, die einen Schaft (2), der an ein hinteres Ende der Filznadel (1) in deren Längsrichtung (x) angrenzt, und einen Arbeitsabschnitt (3), der an ein vorderes Ende der Filznadel (1) in deren Längsrichtung (x) angrenzt, aufweist,
wobei der Schaft (2) einen Spannabschnitt (4) und einen Führungsabschnitt (5), der in Längsrichtung (x) weiter vorne angeordnet ist als der Spannabschnitt (2), aufweist, ein senkrecht zur Längsrichtung (x) zu messender Führungsdurchmesser (6) des Führungsabschnitts (5) kleiner ist als ein senkrecht zur Längsrichtung (x) zu messender Spanndurchmesser (7) des Spannabschnitts (4),
**dadurch gekennzeichnet, dass**
der Führungsdurchmesser (6) maximal 12%, bevorzugt maximal 9% und am meisten bevorzugt maximal 6% kleiner ist als der Spanndurchmesser (7).

11. Nadelbrett (12) für eine Filzmaschine nach dem vorstehenden Anspruch
**dadurch gekennzeichnet, dass**
ein Fußabschnitt (8) der Filznadel (1) an dem Nadelbrett (12) anliegt und der Spannabschnitt (4) der Filznadel (1) maximal 10mm und bevorzugt maximal 5mm aus dem Nadelbrett (12) herausragt.

12. Nadelbrett (12) für eine Filzmaschine nach einem der vorstehenden Ansprüche 10 oder 11
**dadurch gekennzeichnet, dass**
der Fußabschnitt (8) der Filznadel (1) in einer Nut (14) des Nadelbretts (12) angeordnet ist.

13. Verfahren zum Einführen einer Filznadel (1) in ein Nadelbrett (12) wobei die Filznadel (1) einen Schaft (2), der an ein hinteres Ende der Filznadel (1) in deren Längsrichtung (x) angrenzt, und einen Arbeitsabschnitt (3), der an ein vorderes Ende der Filznadel (1) in deren Längsrichtung (x) angrenzt, aufweist, wobei der Schaft (2) einen Spannabschnitt (4) und einen Führungsabschnitt (5), der in Längsrichtung (x) weiter vorne angeordnet ist als der Spannabschnitt (2), aufweist, ein senkrecht zur Längsrichtung (x) zu messender Führungsdurchmesser (6) des Führungsabschnitts (5) kleiner ist als ein senkrecht zur Längsrichtung (x) zu messender Spanndurchmesser (7) des Spannabschnitts (4), der Führungsdurchmesser (6) maximal 12%, bevorzugt maximal 9% und am meisten bevorzugt maximal 6% kleiner ist als der Spanndurchmesser (7),
bei dem die Filznadel (1) in ein Durchgangsloch (13) des Nadelbretts (12) von Hand eingeführt wird und die Filznadel (1) hierbei durch den Führungsabschnitt (5) der Filznadel (1) präzise im Durchgangsloch (13) des Nadelbretts (12) geführt wird, bis der Spannabschnitt (4) der Filznadel (1) im Durchgangsloch (13) des Nadelbretts (12) spannt und
bei dem die Filznadel (1) mit einem Werkzeug weiter in das Nadelbrett (12) eingeführt wird, bis die Filznadel (1) ihre gewünschte Längsposition zum Nadelbrett (12) erreicht hat.

## Claims

1. Felting needle (1) comprising a shank (2) adjacent to a rear end of the felting needle (1) in its longitudinal direction (x) and a working section (3) adjacent to a front end of the felting needle (1) in its longitudinal direction (x),
wherein the shank (2) comprises a clamping section (4) and a guide section (5) arranged closer to the front end in the longitudinal direction (x) than the clamping section (2),
a guide diameter (6) of the guide section (5), measured perpendicular to the longitudinal direction (x), is smaller than a clamping diameter (7) of the clamping section (4), measured perpendicular to the longitudinal direction (x),
**characterized in that**
the guide diameter (6) is at most 12%, preferably at most 9%, and most preferably at most 6% smaller than the clamping diameter (7).

2. Felting needle (1) according to claim 1
**characterized in that**
the guide diameter (6) is at least 0.5%, preferably at least 1%, smaller than the clamping diameter (7).

3. Felting needle (1) according to one of the preceding claims
**characterized in that**
at the shank (2) in the direction towards the rear end of the felting needle (1) in its longitudinal direction (x), a crank section (8) is arranged adjacent to the clamping section (4), wherein the crank section (8) has a crank diameter (9) which corresponds to the clamping diameter (7) and extends at least in sections at an angle to the clamping section (4).

4. Felting needle (1) according to claim 3
**characterized in that**
the crank section (8) extends in a curved manner at least in a section of its extension.

5. Felting needle (1) according to one of the preceding claims
**characterized in that**
a total length (15), which corresponds to the distance in the longitudinal direction (x) from the rear end of the felting needle to the front end of the clamping section (4), is between 4 mm and 30 mm, preferably between 6 mm and 25 mm.

6. Felting needle (1) according to one of the preceding claims
**characterized in that**
the guide diameter (6) of the guide section (5) is constant over its entire length in the longitudinal direction (x), or the guide diameter (6) of the guide section (5) is over its entire length in the longitudinal direction (x) between 0.5% and 12% smaller than the clamping diameter (7).

7. Felting needle (1) according to one of the preceding claims
**characterized in that**
the guide length (16) of the guide section (5) is at least 5 mm, preferably at least 8 mm, in the longitudinal direction (x).

8. Felting needle (1) according to one of the preceding claims
**characterized in that**
a transition section (10) is arranged in the longitudinal direction (x) between the clamping section (4) and the guide section (5), which transition section (10) comprises a transition diameter (11) that decreases linearly at an angle between 2° and 15°, preferably between 6° and 10° from the clamping diameter (7) to the guide diameter (6).

9. Felting needle (1) according to claim 8
**characterized in that**
a transition length (17) of the transition section (10) is at most 5 mm in the longitudinal direction (x).

10. Needle board (12) for a felting machine, which needle board (12) comprises at least one through hole (13) and which comprises a felting needle (1) disposed in the at least one through hole (13), which felting needle comprises a shank (2) which adjoins a rear end of the felting needle (1) in its longitudinal direction (x), and a working section (3) which adjoins a front end of the felting needle (1) in its longitudinal direction (x), wherein the shank (2) has a clamping section (4) and a guide section (5) which is arranged closer to the front end in the longitudinal direction (x) than the clamping section (2),
a guide diameter (6) of the guide section (5), measured perpendicular to the longitudinal direction (x), is smaller than a clamping diameter (7) of the clamping section (4), measured perpendicular to the longitudinal direction (x),
**characterized in that**
the guide diameter (6) is at most 12%, preferably at most 9%, and most preferably at most 6% smaller than the clamping diameter (7).

11. Needle board (12) for a felting machine according to the preceding claim **characterized in that**
a crank section (8) of the felting needle (1) rests against the needle board (12) and the clamping section (4) of the felting needle (1) protrudes a maximum of 10 mm and preferably a maximum of 5 mm from the needle board (12).

12. Needle board (12) for a felting machine according to one of the preceding claims 10 or 11
**characterized in that**
the crank section (8) of the felting needle (1) is arranged in a groove (14) of the needle board (12).

13. Method for inserting a felting needle (1) into a needle board (12)
wherein the felting needle (1) comprises a shaft (2) adjoining a rear end of the felting needle (1) in its longitudinal direction (x) and a working section (3) which is adjacent to a front end of the felting needle (1) in its longitudinal direction (x), wherein the shank (2) comprises a clamping section (4) and a guide section (5) which is arranged closer to the front end in the longitudinal direction (x) than the clamping section (2), a guide diameter (6) of the guide section (5), measured perpendicular to the longitudinal direction (x), is smaller than a clamping diameter (7) of the clamping section (4), measured perpendicular to the longitudinal direction (x), the guide diameter (6) is at most 12%, preferably at most 9%, and most preferably at most 6% smaller than the clamping diameter (7),
where the felting needle (1) is inserted by hand into a through hole (13) in the needle board (12) and the felting needle (1) is guided precisely by the guide section (5) of the felting needle (1) in the through hole (13) of the needle board (12) until the clamping section (4) of the felting needle (1) clamps in the through hole (13) of the needle board (12), and
where the felting needle (1) is further inserted into the needle board (12) with a tool until the felting needle (1) has reached its desired longitudinal position relative to the needle board (12).

## Revendications

1. Aiguille à feutrer (1) comprenant une tige (2) adjacente à une extrémité arrière de l'aiguille à feutrer (1) dans sa direction longitudinale (x) et une partie de travail (3) adjacente à une extrémité avant de l'aiguille à feutrer (1) dans sa direction longitudinale (x),
la tige (2) comprenant une partie de serrage (4) et une partie de guidage (5) qui est disposée plus en avant dans la direction longitudinale (x) que la partie de serrage (2), un diamètre de guidage (6) de la partie de guidage (5), mesuré perpendiculairement à la direction longitudinale (x), étant inférieur à un diamètre de serrage (7) de la partie de serrage (4), mesuré perpendiculairement à la direction longitudinale (x),
**caractérisé en ce que**
le diamètre de guidage (6) est inférieur au diamètre de serrage (7) de 12 % au maximum, de préférence de 9 % au maximum et, de manière particulièrement préférée, de 6 % au maximum.

2. Aiguille à feutrer (1) selon la revendication 1
**caractérisée en ce que**
le diamètre de guidage (6) est inférieur d'au moins 0,5 %, de préférence d'au moins 1 %, au diamètre de serrage (7).

3. Aiguille à feutrer (1) selon l'une des revendications précédentes
**caractérisée en ce que**
sur la tige (2) en direction de l'extrémité arrière de l'aiguille à feutrer (1) dans sa direction longitudinale (x), une partie de base (8) est disposée à proximité de la partie de serrage (4), la partie de base (8) comprenant un diamètre de base (9) qui correspond au diamètre de serrage (7) et s'étendant au moins par sections de manière angulaire par rapport à la partie de serrage (4).

4. Aiguille à feutre (1) selon la revendication 3
**caractérisée en ce que**
la partie de base (8) s'étend de manière courbée par sections.

5. Aiguille à feutrer (1) selon l'une des revendications précédentes
**caractérisée en ce que**
une longueur totale (15), qui correspond à la distance dans la direction longitudinal (x) entre l'extrémité arrière de l'aiguille à feutrer et l'extrémité avant de la partie de serrage (4), est comprise entre 4 mm et 30 mm, de préférence entre 6 mm et 25 mm.

6. Aiguille à feutrer (1) selon l'une des revendications précédentes
**caractérisée en ce que**
la section de guidage (5) comprenant un diamètre de guidage constant (6) sur toute sa longueur dans la direction longitudinal (x) ou la section de guidage (5) comprenant, sur toute sa longueur dans la direction longitudinal (x), un diamètre de guidage (6) qui est inférieur de 0,5 % à 12 % au diamètre de serrage (7).

7. Aiguille à feutrer (1) selon l'une des revendications précédentes
**caractérisée en ce que**
la section de guidage (5) comprenant dans la direction longitudinale (x) une longueur de guidage (16) d'au moins 5 mm, de préférence d'au moins 8 mm.

8. Aiguille à feutrer (1) selon l'une des revendications précédentes
**caractérisée en ce que**
une section de transition (10) est disposée dans la direction longitudinale (x) entre la section de serrage (4) et la section de guidage (5), laquelle section de transition comprenant un diamètre de transition (11) qui réduit de manière linéaire, sous un angle compris entre 2° et 15°, de préférence entre 6° et 10°, du diamètre de serrage (7) au diamètre de guidage (6).

9. Aiguille à feutrer (1) selon la revendication 8
**caractérisée en ce que**
la section de transition (10) comprenant une longueur de transition (17) d'au maximum 5 mm dans la direction longitudinal (x).

10. Planche à aiguilles (12) pour une machine à feutrer, qui comprenant au moins un trou traversant (13) et qui comprenant, dans ledit au moins un trou traversant (13), une aiguille à feutrer (1) qui comprenant une tige (2) adjacent à une extrémité arrière de l'aiguille à feutrer (1) dans la direction longitudinale (x) de celle-ci, et une partie de travail (3) adjacent à une extrémité avant de l'aiguille à feutrer (1) dans la direction longitudinale (x) de celle-ci,
la tige (2) comprenant une partie de serrage (4) et une partie de guidage (5) qui est disposée plus en avant dans la direction longitudinale (x) que la partie de serrage (2), un diamètre de guidage (6) de la partie de guidage (5), mesuré perpendiculairement à la direction longitudinale (x), étant inférieur à un diamètre de serrage (7) de la partie de serrage (4), mesuré perpendiculairement à la direction longitudinale (x),
**caractérisé en ce que**
le diamètre de guidage (6) est inférieur au diamètre de serrage (7) de 12 % au maximum, de préférence de 9 % au maximum et, de manière particulièrement préférée, de 6 % au maximum.

11. Planche à aiguilles (12) pour une machine à feutrer selon la revendication précédente **caractérisée en ce que**
une partie de base (8) de l'aiguille à feutrer (1) repose contre la planche à aiguilles (12) et la partie de serrage (4) de l'aiguille à feutrer (1) dépasse de la planche à aiguilles (12) de 10 mm au maximum et de préférence de 5 mm au maximum.

12. Planche à aiguilles (12) pour une machine à feutrer selon l'une des revendications 10 ou 11
**caractérisée en ce que**
la partie de base (8) de l'aiguille à feutrer (1) est disposée dans une rainure (14) de la plaque à aiguilles (12).

13. Procédé pour insérer une aiguille à feutrer (1) dans une planche à aiguilles (12) l'aiguille à feutrer (1) comprenant une tige (2) qui est adjacente à une extrémité arrière de l'aiguille à feutrer (1) dans la direction longitudinale (x) de celle-ci, et une partie de travail (3) adjacent à une extrémité avant de l'aiguille à feutrer (1) dans la direction longitudinale (x) de celle-ci, la tige (2) comprenant une partie de serrage (4) et une partie de guidage (5) qui est disposée plus en avant dans la direction longitudinale (x) que la partie de serrage (2), un diamètre de guidage (6) de la partie de guidage (5), mesuré perpendiculairement à la direction longitudinale (x) etant inférieur à un diamètre de serrage (7) de la partie de serrage (4), mesuré perpendiculairement à la direction longitudinale (x), le diamètre de guidage (6) est inférieur de 12 % au maximum, de préférence de 9 % au maximum et de préférence de 6 % au maximum au diamètre de serrage (7),
dans lequel l'aiguille à feutrer (1) est introduite à la main dans un trou traversant (13) de la planche à aiguilles (12) et l'aiguille à feutrer (1) est guidée avec précision dans le trou traversant (13) de la planche à aiguilles (12) par la section de guidage (5) de l'aiguille à feutrer (1) jusqu'à ce que la section de serrage (4) de l'aiguille à feutrer (1) serre dans le trou traversant (13) de la planche à aiguilles (12) et
dans lequel l'aiguille à feutrer (1) est introduite plus loin dans la planche à aiguilles (12) à l'aide d'un outil jusqu'à ce que l'aiguille à feutrer (1) ait atteint sa position longitudinale souhaitée par rapport à la planche à aiguilles (12).
